# FASCICULE DE BREVET EUROPEEN

(11) **EP 0 673 554 B1**
(45) Date de publication et mention de la délivrance du brevet: **05.02.1997**
(21) Numéro de dépôt: 94901996.2
(22) Date de dépôt: 07.12.1993
(51) Int. Cl.: H01Q 15/18

(54) **REFLECTEUR POUR RADAR POLARIMETRIQUE, NOTAMMENT A USAGE DE CALIBRE OU DE BALISE**
REFLEKTOR FUR POLARIMETRISCHES RADAR, INSBESONDERE ZUR VERWENDUNG ALS LEHRE ODER BAKE
POLARIMETRIC RADAR REFLECTOR, IN PARTICULAR FOR USE AS A CALIBRATOR OR BEACON

(30) Priorité: 08.12.1992 FR 9214784
(43) Date de publication de la demande: 27.09.1995
(73) Titulaire: CENTRE NATIONAL D'ETUDES SPATIALES, 75001 Paris (FR)
(72) Inventeur: LOPEZ, Jean-Marc, F-31450 Corronsac (FR); DUMON, Patrick, F-31320 Vigoulet-Auzil (FR); MAMETSA, Henri-José, F-31320 Castenet-Tolosan (FR); CHRISTOPHE, Florent, F-31130 Pin Balma (FR); BORDERIES, Pierre, F-31500 Toulouse (FR); SOUYRIS, Jean-Claude, F-31400 Toulouse (FR)
(74) Mandataire: Schrimpf, Robert
(86) Numéro de dépôt international: FR9301204
(87) Numéro de publication internationale: WO9414211

(56) Documents cités:
- EP-A- 0 026 054
- US-A- 4 195 298
- IEEE ANTENNAS AND PROPAGATION SOCIETY INTERNATIONAL SYMPOSIUM vol. 1 , Juillet 1992 , CHICAGO,ILLINOIS,USA pages 581 - 584 SOUYRIS ET AL. 'ANALYSIS OF SHAPED DIHEDRAL REFLECTORS APPLICATION TO POLARIMETRIC S.A.R. CALIBRATION'

## Description

L'invention concerne des réflecteurs pour radars polarimétriques, destinés notamment à servir pour l'étalonnage d'un radar ou pour servir de balise.

Il est connu d'utiliser un dièdre métallique droit à arête rectiligne pour la calibration d'un radar polarimétrique mais cette technique nécessite de pouvoir maitriser avec beaucoup de précision les positions relatives du réflecteur et du radar de façon que le rayon incident appartienne à l'un des plans de symétrie du dièdre. en raison de l'extrême sensibilité de la réponse du dièdre dans le domaine angulaire. et notamment pour ce qui concerne sa surface équivalente radar (S.E.R.) de polarisation croisée.

L'utilisation d'une telle technique est donc pratiquement réservée à des étalonnages en laboratoires.

On a récemment étudié des réflecteurs constitués de deux surfaces conductrices disposées comme si elles avaient été engendrées par le déplacement d'un V, à angle au sommet droit, le long d'une courbe. réflecteurs que l'on qualifiera ci-après de "pseudo-dièdre droit". Les études publiées ont porté plus précisément sur les cas d'une arête circulaire et sur celui d'une arête elliptique. susceptibles d'améliorer les caractéristiques de réflexion et de faciliter l'utilisation du réflecteur, comme cela est exposé dans l'étude "Theoretical and Experimental Study of a Crosspolarization S.A.R. Calibrator" de MM. J.C. Souyris, P. Borderies. P.F. Combes et H.J. Mametsa. publié dans les compte-rendus du SECOND INTERNATIONAL WORKSHOP ON RADAR POLARIMETRY (Nantes, Septembre 1992) ou dans l 'étude "Analysis of shaped dihedral reflectors application to polarimetric S.A.R. Calibration" de J.C. Souyris et al IEEE Antennas and Propagation Society International Symposium, vol 1, Juillet 1992, CHICAGO (USA), pages 581-584, mais ces solutions ne permettent pas d'améliorer simultanément toutes les performances souhaitées et obligent à des compromis.

La présente invention a pour objet un pseudo-dièdre droit réflecteur radar dont les performances souhaitées puissent être améliorées simultanément.

Un but de l'invention est de fournir un pseudo-dièdre droit réflecteur radar permettant des étalonnages sur sites, en présence d'antennes embarquées dont l'orientation est connue avec une précision approximative.

Un autre but de l'invention est de fournir un pseudo-dièdre droit réflecteur radar rétrodiffusant un niveau d'énergie suffisant en polarisation croisée dans un angle solide aussi étendu que possible, particulièrement intéressant pour le balisage et l'identification.

Encore un but de l'invention est de fournir un pseudo-dièdre droit réflecteur radar apte à constituer un étalon de polarisation croisée ayant une réponse aussi constante que possible sur un domaine angulaire donné.

Un but de l'invention est également de fournir un pseudo-dièdre droit réflecteur radar présentant un diagramme de polarisation croisée élargi angulairement sans que ce diagramme soit modulé par des ondulations gênantes.

Tous ces buts sont atteints selon l'invention lorsque l'arête du pseudo-dièdre droit a la forme d'une portion d'hélice.

De préférence, l'arête s'étend sur au plus un pas de l'hélice.

De préférence, la tangente en un point de l'hélice fait un angle de 45° par rapport à l'axe de l'hélice.

L'orientation du V au cours de son déplacement théorique le long de l'arête varie selon une loi de variation choisie en fonction de la trajectoire donnée du système d'émission-réception polarimétrique.

Ce réflecteur, placé devant un radar polarimétrique, c'est-à-dire un radar dont l'émission et la réception se font selon deux polarisations linéaires orthogonales H.V., permet l'étalonnage du radar dans la polarisation croisée : émission H - réception V ou émission V - réception H et ce, sur une large plage angulaire sans avoir besoin de changer l'orientation du dièdre.

Ce réflecteur qui peut être entièrement métallique, permet l'étalonnage d'un radar aéroporté, héliporté ou placé sur un véhicule quelconque (par exemple un satellite), ou sur une tour, dès que le radar se trouve dans l'angle du cône de calibration issu du réflecteur.

L'invention sera encore expliquée ci-après au moyen d'exemples comparatifs, en reférence aux figures du dessin joint qui feront apparaître d'autres particularités de l'invention et sur lequel :
- la fig. 1 est un schéma d'un réflecteur conforme à l'invention ;
- les figs. 2 et 3 sont d'autres vues du même réflecteur ;
- la fig. 4 est un schéma d'un dièdre élémentaire utile pour la compréhension de la définition du réflecteur selon les figs. 1 à 3 ;
- les figs. 5 à 10 sont des diagrammes qui montrent les variations de la surface équivalente radar (S.E.R.) de co-et contrapolarisation d'un réflecteur selon l'invention en fonction du rayon de courbure r de l'arête et de l'ouverture ψₒ du réflecteur, dans le plan φ = 45° (émission TE) ;
- la fig. 11 montre les variations de la surface S.E.R. en fonction de l'angle du plan de coupe, soit respectivement pour un angle de 20° (fig. 11A), 30° (fig. 11B) et 60° (fig 11C), pour un réflecteur d'ouverture 80° ;
- la fig. 12 est analogue à la fig. 11 mais pour un réflecteur d'ouverture 100° ;
- les figs. 13 et 14 sont des simulations des variations des niveaux de co-et contrapolarisation en fonction de l'orientation du rayon incident pour un réflecteur selon l'invention ;
- les figs 15 et 16 sont des simulations, respectivement comparables à celles des figs. 13 et 14, dans le cas d'un pseudo-dièdre droit à arête circulaire, et
- les figs 17 et 18 sont des simulations, respectivement comparables à celles des figs. 13 et 14, dans le cas d'un pseudo-dièdre droit à arête elliptique.

Les grandeurs qui définissent la structure constituée par un réflecteur selon l'invention sont la longueur a de la génératrice (c'est-à-dire la longueur du côté du V dont le déplacement engendre théoriquement une face du dièdre), le rayon de courbure r de l'arête, et l'angle ψₒ de la portion angulaire d'hélice déterminée par l'arête.

Le réflecteur représenté sur les figs. 1 à 3 est tel que la tangente T en chaque point de son arête hélicoïdale (c), fait un angle de 45° avec l'axe de l'hélice et que pour une trajectoire donnée du système d'émission-réception polarimétrique. il existe un dièdre droit élémentaire (fig. 4) vérifiant simultanément les conditions suivantes:
- La bissectrice π de ses 2 génératrices L1 et L2 est colinéaire au vecteur de Poynting incident Ki [porté par γ3]. [Condition α] ;
- Son arête de longueur [|d1|] et de tangente T est colinéaire à la bissectrice des vecteurs [γ1, γ2], direction des champs électriques émis par le système polarimétrique (Condition β).

Les conditions α et β réalisées assurent une détection maximum en polarisation croisée et permettent d'aboutir à l'équation paramétrée de la surface optimale pour la trajectoire en question.

La trajectoire considérée est celle correspondante à une coupe O=45° pour des incidences θ variables autour de la normale Z.

La structure a été synthétisée afin de pouvoir, de manière complètement décorrelée, fixer un niveau de S.E.R. de polarisation croisée [proportionnel à la grandeur a².r²/λ²] sur un domaine angulaire Δθ proportionnel à l'ouverture ψo.

En considérant la trajectoire optimale caractérisée dans le repère de base [**X,Y,Z**] pour une coupe à φ = 45°, les figures 5 à 10 représentent les variations de S.E.R. de copolarisation (courbe inférieure) et contrapolarisation (courbe supérieure) pour φ = 45° pour différents réflecteurs caractérisés par ψo et r/λ. Ces courbes ont été normées par rapport au niveau maximal d'énergie rétrodiffusée par le réflecteur considéré [c'est-à-dire par rapport à la grandeur r²/λ²]. Pour les courbes des figs. 5 à 8, a/λ=5, r/λ=15 tandis que Ψo à la valeur 60° (fig. 5), 80° (fig. 6), 100° (fig. 7) et 120° (fig. 8). Pour les courbes des figs. 9 et 10, a/λ = 5, ψo =100° et r/λ=10 (fig. 9 ou 20 (fig. 10). On constate l'élargissement du diagramme de polarisation croisée corrélativement à l'augmentation de l'ouverture ψo.

La comparaison des courbes des figs. 7, 9 et 10 illustre l'influence des variations du paramètre r/λ à ψo fixé. Indépendamment de son incidence sur le niveau absolu, r agit peu sur la forme du diagramme. On note toutefois une légère diminution des ondulations lorsque r croît. Cependant celles-ci sont davantage liées à ψo. En effet ce phénomène d'interférence est amoindri pour des réflecteurs où ψo est grand. Le niveau de copolarisation pour toutes ces structures reste stable à des niveaux de l'ordre de -10 dB.

Les figures 11 et 12 représentent des diagrammes de co-(courbes inférieures) et contrapolarisation (courbes supérieures), respectivement pour des coupes φ = 20°, φ = 30° et φ = 60° et montrent la dissymétrie de comportement de la structure par rapport au plan φ = 45°. Ceci s'explique par le caractère hélicoïdal de l'arête. Les figures 11A et 12A montrent que pour φ = 20°. les propriétés de rétrodiffusion restent exploitables. avec toutefois une remontée du niveau de copolarisation. Celui-ci, d'une manière générale, peut être gênant si les antennes d'émission fonctionnant sur deux polarisations orthogonales possèdent des couplages importants. Enfin, les figures 13 et 14 représentent les simulations des niveaux de co- et contrapolarisation pour différentes valeurs du gisement φ et de la colatitude θ de la direction du rayonnement incident en, dans le cas du pseudo-dièdre à arête hélicoïdale défini par : a = 5λ, r = 15λ, ψo = 120°.

A titre comparatif, on a représenté sur le Tableau ci-après les résultats caractéristiques de rétrodiffusion en contrapolarisation obtenus avec des réflecteurs ayant des arêtes de formes diverses :

| | Coupeφ=45° ouverture Δθ (3dB) | Ondulations [max à max] autour de φ=45° | Ouverture Δφ (3dB) autour de φ=45° | Niveau de S.E.R. maximum (dBm²) |
|---|---|---|---|---|
| dièdre à arête rectiligne a=b=5λ | 7° | | 50° | 13,47 |
| pseudo-dièdre droit à arête circulaire a=b=r=5λ | 60° | 3,5 dB | 50° | 2 |
| pseudo-dièdre dièdre à arête elliptique a=r=5λ e=0,8 ψ0=60° | 30° | 1,5 dB | 50° | 2 |
| pseudo-dièdre droit à arête hélicoïdale a=5λ r=15λ ψ0=120° | 90° | < 1 dB | 60° | 10 |

Les paramètres des dièdres mentionnés dans ce tableau à titre comparatif sont définis ci-après :
dièdre à arête rectiligne :
   a = longueur des côtés
   b = longueur de l'arête
pseudo-dièdre droit à arête circulaire :
   a = longueur des côtés
   b = longueur de l'arête
   r = rayon du cercle de l'arête
pseudo-dièdre droit à arête elliptique :
   a : longueur des côtés
   r = longueur du petit axe de l'ellipse de l'arête
   e = excentricité de l'ellipse.

Les figures 15 et 16 montrent les variations, respectivement de [s11]² et de [s21]², d'un pseudo-dièdre droit à arête circulaire défini par a=5λ, b=5λ, r=4,75λ, pour différentes valeurs des angles θ et φ qui définissent l'orientation des ondes en mode TE.

Les figures 17 et 18 montrent les variations, respectivement de [s11]² et de [s21]², d'un pseudo-dièdre droit à arête elliptique défini par a=5λ, r=5λ, ψo=76° e =0,6, pour différentes valeurs des angles θ et φ, en mode TE.

Les figures sont à comparer aux figures 13 et 14 correspondantes relatives au cas d'un pseudo-dièdre droit à arête hélicoïdale selon l'invention.

Les légendes des fig. 5 à 18 sont les suivantes :
Fig. 5 : Diagramme de S.E.R. de co- et contrapolarisation du dièdre à arête hélicoïdale, dans le plan ø = 45 °, émission TE, a/λ = 5. ψo - 60°, r/λ = 15, (- X - POL, ...... CO - POL);
Fig. 6 : Diagramme de S.E.R. de co- et contrapolarisation du dièdre à arête hélicoïdale, dans le plan φ = 45°,émission TE, a/λ = 5, ψo = 80°, r/λ = 15, (- X-POL, ---CO-POL);
Fig. 7 : Diagramme de S.E.R. de co- et contrapolarisation du dièdre à arête hélicoïdale dans le plan φ = 45°, émission TE, a/λ = 5 , ψo = 100°, r/λ = 15, (- X-POL, -----CO-POL) ;
Fig. 8 : Diagramme de S.E.R. de co- et contrapolarisation du dièdre à arête hélicoïdale dans le plan φ = 45°, émission TE, a/λ = 5, ψo = 120°, r/λ = 15, (- X- POL, --- CO-POL) ;
Fig. 9 : Diagramme de S.E.R. de co- et contrapolarisation du dièdre à arête hélicoïdale dans le plan φ = 45°, Emission TE, a/λ = 5, ψo = 100°, r/λ = 15, (-X-POL, ---CO-POL);
Fig 10 : Diagramme de S.E.R. de co- et contrapolarisation du dièdre à arête hélicoïdale dans le plan φ = 45°, Emission TE, a/λ = 5, ψo = 100°, r/λ=15, (-X-POL, --- CO-POL) ;
Fig. 11 : Diagramme de S.E.R. de co- et contrapolarisation du dièdre à arête hélicoïdale, a/λ = 5, ψ o = 80°, r/λ = 15, Emission TE, (- X-POL, ---CO-POL) ;
Fig. 12 : Diagramme de S.E.R. de co- et contrapolarisation du dièdre à arête hélicoïdale, a/λ = 5, ψo = 100°, r/λ = 15, Emission TE (- X-POL, --- CO-POL) ;
Fig. 13 : Variations de |s11|² dièdre à arête hélicoïdale pour différentes valeurs de θ et φ, a/λ = 5, r/λ = 15, ψo = 120°, Mode TE ;
Fig. 14 : Variations de |s21|², dièdre à arête hélicoïdale pour différentes valeurs de θ et φ, a/λ = 5, r/λ = 15, ψo = 120° Emission TE, Réception TM ;
Fig. 15 : Variations de |s11|², dièdre à arête circulaire pour différentes valeurs de θ et φ, a/λ = 5, b/λ = 5, r/λ 4.75, Mode TE;
Fig. 16 : Variations de |s21|², dièdre à arête circulaire pour différentes valeurs de θ et φ, a/λ = 5, b/λ = 5, r/λ = 4.75, émission TE, réception TM ;
Fig. 17 : Variations de |s11|², dièdre à arête elliptique pour différentes valeurs de θ et φ, a/λ = 5, r/λ = 5, ψo = 76°, e = 0.6. mode TE ;
Fig. 18 : Variations de |s21|², dièdre à arête elliptique pour différentes valeurs de θ et φ, a/λ = 5, r/λ = 5, ψo = 76°, e = 0.6. émission TE, réception TM.

## Revendications

1. Réflecteur pour radar polarimétrique, notamment à usage de calibre ou de balise, constitué de deux surfaces conductrices disposées comme si elles avaient été engendrées par le déplacement d'un V, à angle au sommet droit, le long d'une courbe pour former un pseudo-dièdre droit. caractérisé en ce que l'arête (C) du pseudo-dièdre a la forme d'une portion d'hélice.

2. Réflecteur selon la revendication 1, caractérisé en ce que l'arête s'étend sur au plus un pas de l'hélice.

3. Réflecteur selon la revendication 1 ou 2, caractérisé en ce que la tangente en chaque point de l'hélice fait un angle de 45° par rapport à l'axe de l'hélice

4. Réflecteur selon la revendication 3 et tel que pour une trajectoire donnée du système d'émission réception polarimétrique, il existe un dièdre droit élémentaire vérifiant simultanément les conditions suivantes par rapport à la base [γ1, γ2, γ3] ;
- la bissectrice π de ses deux génératrices L1 et L2 est colinéaire au vecteur de Poynting incident Ki porté par γ3.
- son arête de longueur d1 est colinéaire à la bissectrice des vecteurs [γ1, γ2] qui correspondent aux directions des champs électriques émis par le système polarimétrique.

## Claims

1. A reflector for a polarimetric radar, in particular for use in calibration or as a beacon, the reflector being constituted by two conductive surfaces arranged as if they had been generated by displacing a right-angled V-shape along a curved path thereby forming a right pseudo-dihedral, the reflector being characterized in that the ridge (C) of the pseudo-dihedral is in the form of a portion of a helix.

2. A reflector according to claim 1, characterized in that the ridge extends over no more than one spiral turn of the helix.

3. A reflector according to either of claims 1 or 2, characterized in that the tangent at each point of the helix subtends an angle of 45° with the axis of the helix.

4. A reflector according to claim 3 such that for a given trajectory of the polarimetric emission-reception system, there is a unit right dihedron which simultaneously satisfies the following conditions in the frame of reference [γ1, γ2, γ3];
the bisector π of its two generatrices L1 and L2 is colinear with the incident Poynting vector Ki carried by γ3;
its ridge of length dl is colinear with the bisector of the vectors [γ1, γ2] which correspond to the directions of the electrical fields emitted by the polarimetric system.

## Patentansprüche

1. Reflektor für polarimetrisches Radar, insbesondere zur Verwendung als Lehre oder Bake, welcher aus zwei leitfähigen Flächen besteht, die derart angeordnet sind, als seien sie durch die Verschiebung eines "V" mit rechtwinkligem Scheitelwinkel entlang einer Kurve zur Bildung einer rechtwinkligen Pseudo-Diederecke entstanden, dadurch gekennzeichnet, daß die Kante (C) der Pseudo-Diederecke die Form eines Teiles einer Schraubenlinie hat.

2. Reflektor nach Anspruch 1, dadurch gekennzeichnet, daß sich die Kante über nicht mehr als einen Gang der Schraubenlinie erstreckt.

3. Reflektor nach Anspruch 1 oder 2, dadurch gekennzeichnet, daß die Tangente an jeden Punkt der Schraubenlinie einen Winkel von 45° zur Achse der Schraubenlinie einschließt.

4. Reflektor nach Anspruch 3, welcher derart ausgebildet ist, daß für eine gegebene Ausbreitungsrichtung des polarimetrischen Sende-Empfangs-Systems eine elementare rechtwinklige Diederecke existiert, welche in bezug auf die Basis [γ1, γ2, γ3] gleichzeitig die folgenden Bedingungen erfüllt:
- die Bisektrix π ihrer beiden Erzeugenden L1 und L2 ist zum einfallenden, durch γ3 gestützten Poyntingsche Vektor Ki kollinear,
- ihre Kante mit der Länge d1 ist zur Bisektrix der Vektoren [γ1, γ2], welche den Richtungen der vom polarimetrischen System ausgesandten elektrischen Felder entsprechen, kollinear.
